# EUROPÄISCHE PATENTSCHRIFT

(11) **EP 0 662 439 B1**
(45) Veröffentlichungstag und Bekanntmachung des Hinweises auf die Patenterteilung: **19.03.1997**
(21) Anmeldenummer: 94118917.7
(22) Anmeldetag: 01.12.1994
(51) Int. Cl.: B65H 29/24, B41F 21/00

(54) **Pneumatische Bogenleiteinrichtung**
Pneumatic sheet guiding device
Dispositif de guidage pneumatique de feuilles

(30) Priorität: 23.12.1993 DE 4344040
(43) Veröffentlichungstag der Anmeldung: 12.07.1995
(73) Patentinhaber: KBA-PLANETA AG, D-01445 Radebeul (DE)
(72) Erfinder: Koch, Michael Dr., D-01462 Cossebaude (DE); Steinborn, Tilo, D-01640 Coswig (DE)

(56) Entgegenhaltungen:
- EP-A- 0 156 173
- DE-A- 3 113 750

## Beschreibung

Die Erfindung betrifft eine pneumatische Bogenleiteinrichtung in Bogenrotationsdruckmaschinen zur Unterstützung der Bogenförderung gemäß Oberbegriff des 1. Patentanspruches.

Derartige Bogenleiteinrichtungen sind bekannt. So ist beispielsweise der Druckschrift EP 0156173 eine Vorrichtung an Mehrfarbendruckmaschinen zum Führen von ein- oder beidseitig bedruckter Bogen zwischen den Druckwerken bzw. einem Druckwerk und dem Augleger entnehmbar. Diese Vorrichtung (siehe Fig. 2) ist als Kasten ausgebildet. Im Überblech des Kastens sind Bohrungen eingebracht, aus denen Luft geblasen oder gesaugt wird. Zur Erzeugung des Über- und/oder Unterdrucks sind im Kasten Lüfter vorgesehen. Der Blaskasten ist dem jeweiligen Bogenweg angepaßt.

Bei der Unterstützung der Bogenförderung durch mittels Lüfter erzeugter Luftströmung, die aus Bohrungen ein- bzw. austritt, handelt es sieh nur um ein Beispiel. Es ist beispielsweise bekannt, eine derartige Bogenleiteinrichtung zentral an eine Luftversorgungseinrichtung anzuschließen oder eine andere Form der Einarbeitung der Öffnungen ins Oberblech vorzusehen.

Die Kastenform ist notwendig, da sie die Funktion eines Vordruckbehälters erfüllt.

Nachteilig an diesen pneumatischen Saug- bzw. Blaskästen ist, daß sie einsatzmäßig dem jeweiligen Ort angepaßt sind. Sie sind stabil ausgeführt und können deshalb nicht längs des Bogenweges - bei anderer Krümmung des Bogenweges - verschoben werden. Es ist auch nicht möglich, durch Schwenken in eine andere Arbeitsstellung der Leiteinrichtung eine andere Form zu geben.

Es ist weiterhin bekannt, daß in Abhängigkeit vom zu verarbeitenden Format Verstellungen z.B. an der Bogenbremse am Auslegerstapel vorgenommen werden müssen. Dies kann auch bei Leitelementen in Druckmaschinen, die wahlweise im Schöndruck oder im Schön- und Widerdruck betrieben werden, notwendig werden.

So zeigt beispielsweise die DE-OS 3113750 einen Bogenausleger für Rotationsdruckmaschinen, bei dem der Bogenbremse Leitbügelbläser zur Unterstützung der Bogenförderung im aufsteigenden Kettentrum vorgeordnet sind. Zwischen der Bogenbremse und dem Leitbügelbläser sind flexible Führungsbänder oder Führungstücher vorgesehen, die an der Bogenbremse angelenkt sind und bei Verschiebung der Bogenbremse den Freiraum zwischen Bogenbremse und Leitbügelbläser ausfüllen.

Nachteilig an diesen Bändern oder Tüchern ist, daß sie nicht mit Fremdluft arbeiten, so daß eine exakte Unterstützung der Bogenförderung einschl. sicherer Zuführung des Bogens zur Bogenbremse nicht möglich ist.

Es ist weiterhin bekannt, Leiteinrichtungen in Abhängigkeit vom zu verarbeitenden Flächengewicht und/oder bei Betriebsartumstellung von Schöndruck auf Schön- und Widerdruck und umgekehrt zu verstellen.
Eine Leiteinrichtung, die bei Betriebsartwechsel umgestellt werden muß, zeigt die DE-PS 2128216. Durch diese Druckschrift ist eine Vorrichtung zur Bogenübergabe und -wendung in Druckmaschinen für wahlweise Schön- oder Schön- und Widerdruck bekannt, bei der eine Bogenübergabetrommel zusammen mit dem Druckzylinder eine Bogenwendestation darstellen. Sowohl unter dem Druckzylinder als auch unter der Bogenübergabetrommel sind je ein Bogenleitblech in geringem Abstand vom Trommel- bzw. Zylinderumfang stationär vorgesehen, die über ein verstellbares drittes bzw mittleres Bogenleitblech miteinander verbunden sind. Das letztgenannte Bogenleitblech ist in eine Schöndruck- und in eine Schön- und Widerdruckstellung umstellbar.
In der Schön- und Widerdruckstellung bilden alle drei Bogenleitbleche eine geschlossene Führung, die in geringem Abstand tangential vom Druckzylinderumfang ausgehend in eine nahe des Umfange der Bogenübergabetrommel verlaufende äquidistante Balm einmündet. Bei Schöndruck wird das mittlere Bogenblech als Koppel einer Schubschleife in den Spalt zwischen Druckzylinder und Bogenübergabetrommel geschwenkt, so daß es sich im geringen Abstand vom Umfang der Bogenübergabetrommel tangential dazu erstreckt.
In beiden Stellungen verbleibt das Bogenleitblech in seiner Strecklage; eine Anpassung an den Bogenförderweg ist nicht möglich.

Ausgehend von den Nachteilen aus dem Stand der Technik ist es Aufgabe der Erfindung, eine pneumatische Bogenleiteinrichtung zu schaffen, die auf unterschiedliche Krümmungen längs des Bogenweges anpaßbar ist.

Erfindungsgemäß wird diese Aufgabe durch die Merkmale des 1. Anspruchs gelöst.

Da das Oberteil biegbar (Stahlblech) und das Unterteil elastisch d.h. dehnbar (Elastomer, Folie oder textiles Materials) ist, ist die Bogenleiteinrichtung auf jede Krümmung längs des Bogenweges einstellbar. Damit ist eine Verschiebung längs des Bogenweges sowie ein Verschwenken der Bogenleiteinrichtung bei anderer Krümmung möglich.

Das Oberteil und das Unterteil sind in ihrer Flexibilität so ausgelegt, daß bei einer Biegung des Stahlbleches infolge Anpassung an den Bogenförderweg die neutrale Faser - eine Faserschicht, deren ursprüngliche Länge sich nicht bzw. nur unwesentlich ändert - im Oberteil liegt.

Die Flexibilität des Unterteiles ist wesentlich größer als die Flexibilität des Oberteiles. Die Flexibilität des Unterteiles ist so groß, daß sich bei Beaufschlagung der Leiteinrichtung mit Blasluft das Unterteil dehnt und sich ein Luftsack bildet.

Die Bogenleiteinrichtung ist einfach im Aufbau und kann mit geringen Mitteln hergestellt werden. Es ist ohne weiteres möglich, die Bogenleiteinrichtung aus der Strecklage in eine gekrümmte Form und umgekehrt zu bringen.

Anhand eines Ausführungsbeispieles soll nachfolgend die Erfindung näher beschrieben werden. In den Zeichnungen zeigen:
- Fig. 1:: Bogenleiteinrichtung an einer Bogenauslageeinrichtung einer Bogenrotationsdruckmaschine
- Fig. 2:: Bogenleiteinrichtung unter einer Wendetrommel in Schöndruck- und in Schön- und Widerdruckmaschinen
- Fig. 3:: Bogenleiteinrichtung im Detail

Fig. 1 zeigt die Bogenleiteinrichtung an einer Bogenauslage 7 einer Bogenrotationsdruckmaschine. Von der Bogenauslage 7 sind der Kettenkreis 1 mit den Greiferwagen 2, die Umlenkräder 3 sowie der Bogenstapel 4 dargestellt. Am Bogenstapel 4 sind die Anschläge 11 angeordnet. Eine Bogenbremse 5 ist vor dem Bogenstapel 4 vorgesehen. Die gestrichelt gezeichnete Bogenbremse 5, die als Saugwalze 5 ausgebildet ist, zeigt ihre Stellung bei Verarbeitung eines kleinformatigen Bogens 6.

An der Bogenauslage 7 sind Bogenleiteinrichtungen angeordnet. Eine Bogenleiteinrichtung ist im aufsteigenden Teil des Kettenkreises 1 vor dem Bogenstapel 4 dargestellt. Diese Bogenleiteinrichtung ist über einen Halter 8 fest mit der Saugwalze 5 und mit dieser verschiebbar, verbunden. Die Bogenleiteinrichtung ist in Gleitführungen 9 gelagert. Die Gleitführungen 9 sind beidseitig seitlich an der Bogenauslage 7 angeordnet. Zur Versorgung mit Blasluft ist die Bogenleiteinrichtung über einen Anschlußstutzen 10̸ mit einem nicht dargestellten Lufterzeuger verbunden.

Eine weitere Bogenleiteinrichtung ist unterhalb des unteren Umlenkrades 3.1, das dem Druckzylinder 12 nachgeordnet ist, vorgesehen. Dargestellt als Vollinie ist die Stellung bei Verarbeitung von Papier. Die Stellung bei Verarbeitung von Material höherer Steifigkeit (Karton) ist gestrichelt gezeichnet (nur teilweise eingezeichnet).

Die Bogenleiteinrichtung ist über einen Winkelhebel 13 mit einem Arbeitszylinder 14 verbunden. Mittels des Arbeitszylinders 14 wild die Bogenleiteinrichtung in die beiden Stellungen geschwenkt und in der jeweiligen Stellung positioniert. In der Stellung für Papierverarbeitung liegt die Bogenleiteinrichtung in Nähe des Bogenförderweges; für die Kartonverarbeitung ist die Bogenleiteinrichtung abgeklappt.

Fig. 2 zeigt die Bogenleiteinrichtung unter einer Wendetrommel 15 einer von Schöndruck auf Schön- und Widerdruck und umgekehrt umstellbaren Bogenrotationsdruckmaschine. Dargestellt sind auch der vor- und nachgeordnete Druckzylinder 18,19.

In der Schöndruckstellung ist die Bogenleiteinrichtung dem Bogenweg angepaßt (Vollinie). In der Schön- und Widerdruckstellung ist die Bogenleiteinrichtung abgeklappt. Sie füllt in Strecklage in dieser Stellung den Raum zwischen einem ersten und zweiten festen Leitelement 16,17 aus.

Fig. 3 zeigt den detaillierten Aufbau der pneumatischen Bogenleiteinrichtung in teilweise perspektivischer Darstellung als Einzelheit gekennzeichnet mit X in Fig. 1.

Die Bogenleiteinrichtung besteht aus einem Oberteil 20, das als Düsenblech 20 gestaltet ist, flexibel (biegbar) ist und beispielsweise aus Stahlblech besteht. In das Oberteil sind Öffnungen 21 eingearbeitet, die im Ausführungsbeispiel als Sicke ausgebildet sind. Es ist jedoch auch jede andere Form, wie beispielsweise Bohrungen und jede andere Anordnung der Öffnungen 21 denkbar.

Das Oberblech 20 ist an den Randflächen fest mit einem Unterteil 22 verbunden, das aus einem gleichermaßen flexiblen Material, beispielsweise Gummi besteht. Es ist jedoch auch denkbar, als Unterteil eine Folie oder textiles Material zu verwenden.

Die Verbindung von Oberteil 20 und Unterteil 22 erfolgt mittels Nieten 23, die durch Halteplättchen 24 angeordnet sind. Die Halteplättchen 24 wirken gegen das Unterteil 22. Die Verbindung von Ober- und Unterteil 20, 22 an den Randflächen muß so sein, unabhängig davon, wie die Verbindung erfolgt, daß keine Luft zwischen Ober- und Unterteil 20,22 entweichen kann. Ober- und Unterteil 20,22 sind derart ausgelegt, daß das Unterteil 22 wesentlich flexibler ist als das Oberteil 20.

Die Wirkungsweise und die Funktion der Bogenleiteinrichtung ist folgende:

Wird die Bogenleiteinrichtung nicht benötigt, oder im Ruhezustand der Bogenrotationsdruckmaschine, wenn über den Anschlußstutzen 10̸ keine Luft zugeführt wird, liegt das Unterteil 22 schlaff am Oberteil 20̸ an.

Im Betriebszustand, wenn über den Anschlußstutzen 10 die Bogenleiteinrichtung pneumatisch mit Luft beaufschlagt wird, dehnt sich das Unterteil 22 aus, es entsteht ein Luftsack 25, der einen Vordruckbehälter bildet. Aus den Öffnungen 21 tritt Luft (sh. Pfeil, Fig 3) aus, die auf den Bogen 6 wirkt und die Bogenförderung unterstützt.

### Bezugszeichenaufstellung

- 1: Kettenkreis
- 2: Greiferwagen
- 3: Umlenkrad
- 3.1: unteres Umlenkrad
- 4: Bogenstapel
- 5: Bogenbremse, Saugwalze
- 6: Bogen
- 7: Bogenauslage
- 8: Halter
- 9: Gleitführung
- 10: Anschlußstutzen
- 11: Anschlag
- 12: Druckzylinder
- 13: Winkelhebel
- 14: Arbeitszylinder
- 15: Wendetrommel
- 16: erstes Leitelement
- 17: zweites Leitelement
- 18: vorgeordneter Druckzylinder
- 19: nachgeordneter Druckzylinder
- 20: Düsenblech, Oberteil
- 21: Öffnungen
- 22: Unterteil
- 23: Niete
- 24: Halteplättchen
- 25: Luftsack

## Patentansprüche

1. Pneumatische Bogenleiteinrichtung längs eines Bogenweges in Bogenrotationsdruckmaschinen zur Unterstützung der Bogenförderung, bestehend aus einem Oberteil mit Öffnungen für den Austritt der Blasluft und einem Unterteil, wobei das Oberteil und Unterteil an den Randzonen luftundurchlässig fest miteinander verbunden sind und einen Hohlraum bilden, dadurch gekennzeichnet, daß
- das Oberteil (20) und das Unterteil (22) aus einem flexiblen Material bestehen, wobei die Flexibilität des Unterteils (22) wesentlich größer ist als die Flexibilität des Oberteils (20),
- das Oberteil (20) verbiegbar und das Unterteil (22) dehnbar ist und
- bei Beaufschlagung des Hohlraumes mit Blasluft ein Luftsack (25) ausgebildet wird.

2. Pneumatische Bogenleiteinrichtung nach Anspruch 1, dadurch gekennzeichnet, daß das Oberteil (20) aus Stahlblech besteht.

3. Pneumatische Bogenleiteinrichtung nach Anspruch 1 und 2, dadurch gekennzeichnet, daß die neutrale Faser bei Anpassung der Bogenleiteinrichtung an dem Bogenweg im Oberteil (20) liegt.

4. Pneumatische Bogenleiteinrichtung nach Anspruch 1, dadurch gekennzeichnet, daß das Unterteil (22) aus einem Elastomer, einer Folie oder einem textilen Material besteht.

5. Pneumatische Bogenleiteinrichtung nach Anspruch 1, dadurch gekennzeichnet, daß das Oberteil (20) und das Unterteil (22) mittels Nieten (23) und Halteplättchen (24) miteinander verbunden sind.

## Claims

1. Pneumatic sheet feeding device along a sheet path in sheet-fed letterpress rotaries to assist the transport of sheets, comprising an upper part with openings to discharge the blown air and a lower part, the upper and lower parts being firmly connected to one another peripherally such that they are impermeable to air and form a cavity, characterized in that
- the upper part (20) and the lower part (22) are composed of a flexible material, the lower part (22) being considerably more flexible than the upper part (20),
- the upper part (20) is bendable and the lower part (22) is extensible and
- when blown, air is admitted to the cavity, an air pocket (25) is formed.

2. Pneumatic sheet feeding device in accordance with claim 1, characterized in that the upper part (20) is composed of sheet steel.

3. Pneumatic sheet feeding device in accordance with claims 1 and 2, characterized in that, on adjusting the sheet feeding device, the neutral fibre rests on the sheet path in the upper part (20).

4. Pneumatic sheet feeding device in accordance with claim 1, characterized in that the lower part (22) consists of an elastomer, a film or a textile material.

5. Pneumatic sheet feeding device in accordance with claim 1, characterized in that the upper part (20) and the lower part (22) are connected to one another by means of rivets (23) and small retaining plates (24).

## Revendications

1. Dispositif pneumatique de guidage des feuilles, placé le long d'un parcours de feuilles dans des rotatives à feuilles, servant à assister le transport des feuilles et constitué d'une partie supérieure comportant des orifices pour la sortie d'air de soufflage et d'une partie inférieure ; la partie supérieure et la partie inférieure sont jointes l'une à l'autre au niveau des bords de manière fixe et imperméable à l'air, formant ainsi une cavité. Ce dispositif est caractérisé par le fait
- que la partie supérieure (20) et la partie inférieure (22) sont réalisées dans un matériau flexible, la flexibilité de la partie inférieure (22) étant sensiblement supérieure à celle de la partie supérieure (20),
- que la partie supérieure (20) est déformable et la partie inférieure (22) extensible, ainsi que par le fait
- qu'il y a formation d'une poche d'air (25) lors de l'injection d'air de soufflage dans la cavité.

2. Dispositif pneumatique de guidage des feuilles conforme à la spécification 1, caractérisé par le fait que la partie supérieure (20) est en tôle d'acier.

3. Dispositif pneumatique de guidage des feuilles conforme aux spécifications 1 et 2, caractérisé par le fait que l'axe neutre se trouve dans la partie supérieure (20) lors de l'adaptation du dispositif de guidage des feuilles sur le parcours de feuilles.

4. Dispositif pneumatique de guidage des feuilles conforme à la spécification 1, caractérisé par le fait que la partie inférieure (22) est constituée d'un élastomère, d'une feuille ou d'une matière textile.

5. Dispositif pneumatique de guidage des feuilles conforme à la spécification 1, caractérisé par le fait que la partie supérieure (20) et la partie inférieure (22) sont jointes l'une à l'autre par des rivets (23) et des plaquettes de retenue (24).
